# EUROPÄISCHE PATENTSCHRIFT

(11) **EP 0 432 217 B1**
(45) Veröffentlichungstag und Bekanntmachung des Hinweises auf die Patenterteilung: **02.03.1994**
(21) Anmeldenummer: 89910431.9
(22) Anmeldetag: 04.09.1989
(51) Int. Cl.: H01J 29/50, H01J 29/56

(54) **IN-LINE-FARBBILDRÖHRE**
IN-LINE COLOUR PICTURE TUBE
TUBE IMAGE EN COULEURS EN LIGNE

(30) Priorität: 02.09.1988 DE 3829794
(43) Veröffentlichungstag der Anmeldung: 19.06.1991
(73) Patentinhaber: Nokia (Deutschland) GmbH, 75175 Pforzheim (DE)
(72) Erfinder: NEUMANN, Werner, D-7306 Denkendorf (DE); REULE, Hans, D-7317 Wendlingen (DE); WOLFFRAM, Werner, D-7312 Kirchheim-Nabern (DE)
(86) Internationale Anmeldenummer: EP8901029
(87) Internationale Veröffentlichungsnummer: WO9003042

(56) Entgegenhaltungen:
- EP-A- 111 872
- EP-A- 0 247 470
- FR-A- 2 437 062
- US-A- 4 763 047

## Beschreibung

Die Erfindung bezieht sich auf eine In-line-Farbbildröhre gemäß dem Oberbegriff des Anspruchs 1.

Bei Farbbildröhren mit selbstkonvergierendem Ablenksystem treten infolge der durch dieses erzeugten inhomogenen Multipolfelder Verzerrungen des auf dem Bildschirm erzeugten Elektronenflecks (spot) in der Weise auf, daß ein in Bildschirmitte kreisrunder Spot nach der Ablenkung am seitlichen Bildschirmrand so Verzerrt ist, daß er in horizontaler Richtung unterfokussiert ist, so daß eine liegende Ellipse mit einem oben und unten auftretenden Hof entsteht. Bei Ablenkung in vertikaler Richtung oleibt die runde Spotform relativ gut erhalten, jedoch tritt zum oberen und unteren Bildschirmrand hin ein Hof auf, der jeweils zur Bildschirmmitte gerichtet ist, was einer Überfokussierung entspricht.

Solche Spots werden mit Elektronenstrahlsystemen erzeugt, deren Strahlöffnungen durchweg rund sind. Aus oben genannten Gründen sind solche Systeme daher nicht in Anwendung.

Um die Hofbildung zu vermeiden, sind Electronenstrahlerzeugungssysteme bekannt (vgl. Aufsatz: "A High Performance Color CRT Gun With an Asymmetrical Beam Forming Region" von H. Y. Chen und R. H. Hughes, iEEE Transactions on Consumer Electronics, Band CE-26, August 80, Chicago, US, 5.459-465 bei denen die dem ersten Gitter zugewandten Öffnungen des zweiten Gitters rechteckig mit einem Längen-zu-Breiten-Verhältnis von etwa 3 : 1 ausgebildet sind. Mit solchen Öffnungen im zweiten Gitter erhält man in vertikaler Richtung eine kleinere Fokussierspannung als in horizontaler Richtung und damit im oberen und unteren Randbereich einen flacheren Strahlverlauf besonders der Randstrahlen des Elektronenstrahls. Dabei erhält man bei vertikaler Ablenkung einen kreisrunden Spot und bei horizontaler Ablenkung einen Spot in Form einer liegenden Ellipse mit relativ großem Achsenverhältnis. Allerdings wird dabei die Spotform in Schirmmitte zu einer stehenden Ellipse mit einem Achsenverhältnis von z.B. 1 : 1,4 verzerrt. Unter Inkaufnahme einer Verschlechterung der Auflösung in Bildschirmmitte kann man jedoch auf diese Weise eine Verbesserung im Randbereich erhalten.

Es ist auch ein Elektronenstrahl-Erzeugungssystem bekannt (EP-A 111 872), bei dem die Öffnungen im ersten Gitter länglich oder rechteckig ausgebildet sind. Jedoch sind bei diesem bekannten Elektronenstrahl-Erzeugungssystem zusätzlich die Öffnungen im zweiten Gitter auf der dem ersten Gitter zugewandten Seite kreisrund oder länglich ausgebildet, und auf der dem ersten Gitter abgewandten Seite ist eine allen drei Elektronenstrahlen gemeinsame rechteckige Öffnung vorgesehen. Durch diese Maßnahme soll bei einer Farbbildröhre der eingangs genannten Art die Auflösung verbessert werden, indem vor allem im Randbereich des Bildschirms der Spot zu einer horizontal liegenden Ellipse geformt und die Ausbildung von Höfen verhindert wird. Dies wird bei der bekannten Lösung durch zwei hintereinanderliegende asymmetrische Linsensysteme bestehend aus den Gittern 1/2 und 2/3 und ein symmetrisches Linsensystem bestehend aus den Gittern 3/4 erreicht.

Aus FR-A-2 437 062 ist ein in-line-System bekannt, welches eine vertikale Hofbildung der Spots bei horizontaler Ablenkung vermeiden soll. Dazu wird angegeben, auf der dem Gitter 1 zugewandten Seite des Gitters 2 eine Platte anzuordnen. Diese Platte ist für jeden Elektronenstrahl mit einem länglichen, in der Strahlebene ausgedehnten Schlitz versehen. In diese Schlitze münden außerdem die Durchtrittsöffnungen des Gitters 2 für die jeweiligen Elektronenstrahlen. Mittels dieser in der Strahlenebene angeordneten Schlitze und ihrer Ausgestaltung wird erreicht, daß die Elektronenstrahlen gegenüber der Fokusierung in der Strahlenebene in der dazu senkrechten Ebene unterfokusiert werden. Dies bewirkt, daß der Spot in der Bildschirmmitte zu einer stehenden Ellipse und am seitlichen Bildschirmrand zu einer liegenden Ellipse verformt wird. Gemittelt über den gesamten Bildschirm wird dadurch eine bessere Auflösung erzielt, wenngleich die Auflösung durch die Ellipsenbildung in der Bildschirmmitte verschlechtert wird.

Die vorliegende Erfindung befaßt sich mit dem technischen Problem, die Spot-Verzerrungen weiter zu verringern und die Auflösung des Fernsehbildes zu verbessern.

Gelöst wird dieses Problem durch die im Anspruchs 1 angegebene Merkmalskombination. Wenn eine Farbbildröhre in der erfindungsgemäßen Weise ausgebildet ist, hat sich folgende Wirkung gezeigt:

Die Spots in Bildschirmmitte weisen zwar noch eine elliptische Verzerrung auf, der vertikale Spotdurchmesser in Bildschirmmitte ist jedoch im Vergleich zu den mit den bekannten Strahlsystemen erzeugten Spots um 15 bis 25% kleiner. Weiterhin ändern sich die Spotabmessungen am Bildschirmrand nicht wesentlich und es tritt bei richtiger Bemessung der Fokussierspannung an keiner Stelle des Bildschirms eine Hofbildung auf. Infolgedessen wird unter Beibehaltung einer guten Auflösung des Fernsehbildes am Bildschirmrand eine wesentlich verbesserte Auflösung in der Bildschirmmitte erzielt.

Weitere vorteilhafte Einzelheiten der Erfindung sind in den Unteransprüchen angegeben und nachfolgend anhand eines in der Zeichnung veranschaulichten Ausführungsbeispiels beschrieben, wobei einfachheitshalber auf 4-gittrige Systeme Bezug genommen ist. Die Erfindung kann selbstverständlich auch auf mehrgittrige Systeme angewendet werden. Es zeigen:
- Fig.1: den Längsschnitt durch ein erfindungsgemäßes Elektronenstrahl-Erzeugungssystem,
- Fig.2a bis 2c: die Spotformen bei verschiedenen Ablenkwinkeln des Elektronenstrahls auf dem Bildschirm einer Farbbildröhre mit einem Elektronenstrahl-Erzeugungssystem mit jeweils runden Öffnungen in den Gittern und bei verschiedenen Fokusspannungen,
- Fig. 3: die Ansicht gemäß dem Schnitt A-A der Fig. 1,
- Fig. 4: die Ansicht gemäß dem Schnitt B-B der Fig. 1,
- Fig.5: die schematische Darstellung der erfindungsgemäß geformten Öffnungen in den auf die Kathode folgenden drei Gittern des Elektronenstrahl-Erzeugungssystems gemäß Fig. 1,
- Fig.6a bis 6c: die Verminderung der Verzerrungen der Spots in Bildschirmmitte bei Anwendung der Erfindung und
- Fig. 7: eine weitere Ausführungsform der Öffnung im ersten Gitter.

In Fig. 1 ist ein Elektronenstrahl-Erzeugungssystem 1 dargestellt, das aus drei in der Bildebene hintereinander angeordneten Kathoden 2, dem ersten Gitter G1, dem zweiten Gitter G2, dem dritten Gitter G3 und dem als Anode geschalteten vierten Gitter G4 besteht. Die einzelnen Gitter sind in bekannter Weise durch Einschmelzen der seitlichen Ränder 3 in einem Glasstab 4 lagefixiert.

Ein derartiges Elektronenstrahl-Erzeugungssystem 1 mit kreisrunder Ausbildung der Öffnungen 5, 6, 7, 8.1, 8.2, 8.3, 8.4 und 9 in den Gittern G1 bis G4 erzeugt bei optimaler Fokussierung beim Auftreffen der Elektronenstrahlen auf die Leuchtschicht in Bildschirmmitte 10 einen kreisförmigen Elektronenfleck oder Spot 11, wie er in Fig. 2a durch die ausgezogene Linie dargestellt ist. Nach einer vertikalen Ablenkung des Elektronenstrahls zum oberen Bildschirmrand 12 hin, ist der Spot 11 leicht zu einer senkrecht stehenden Ellipse verformt worden und weist einen zur Bildschirmmitte 10 zeigenden Hof 13 auf (Fig. 2b). Die in Fig. 2b gestrichelte, kreisförmige Linie 14 dient zur Veranschaulichung der gegenüber der Kreisform auftretenden Verzerrungen.

In Fig. 2c ist ein bei horizontaler Ablenkung des Elektronenstrahls aus der Bildschirmmitte seitlich verschobener, z. B. am rechten Bildschirmrand 15 erzeugter Spot 11 dargestellt. Der eigentliche Leuchtfleck ist durch die gestrichelte Linie 16 veranschaulicht.Er weist die Form einer liegenden Ellipse auf. An den Spot 11 schließen nach oben und unten ragende Höfe 13 an, so daß sich eine tatsächliche Spotform entsprechend der ausgezogenen Linie 17 ergibt.

Diese Spotformen beruhen, wie eingangs dargelegt, auf der Verwendung des selbstkonvergierenden Ablenksystems.

Wie ebenfalls bereits eingangs erwähnt, kann durch Erhöhung der Fokussierspannung die Hofbildung beseitigt werden. Dadurch wird jedoch die Spotform in der Bildschirmmitte 10 und am oberen (und unteren) Bildschirmrand 12 vergrößert, wie durch die strichpunktierte Linie 18 in Fig. 2a und die strichpunktierte Linie 19 in Fig. 2b angedeutet, und in Richtung zum seitlichen Bildschirmrand 15 wird der Spot 11 zu einer flachen liegenden Ellipse mit großem Achsenverhältnis deformiert, wie die strichpunktierte Linie 20 in Fig. 2c zeigt.

Eine Verbesserung der Auflösung wird bei einer erfindungsgemäß ausgestalteten Farbbildröhre bereits schon dadurch erreicht, daß die dem ersten Gitter G1 zugewandte Öffnung 6 des als Doppelgitter ausgebildeten zweiten Gitters G2 rechteckig mit in in-line-Richtung sich erstreckender Längsrichtung und die zum dritten Gitter G3 gerichtete Öffnung 7 des zweiten Gitters G2 kreisrund geformt ist.

Mit einer solchen Ausbildung der Gitteröffnungen wird bei Verwendung einer Fokussierspannung, bei der in Bildschirmmitte keine Höfe 13 mehr auftreten, der Spot 11 in der Bildschirmmitte 10 zwar zu einer stehenden Ellipse verformt, d. h. der Spot 11 ist in der vertikalen Achse unterfokussiert. Diese Spot form ist in Fig. 6a durch die gestrichelte Linie 21 dargestellt. Zugleich wird aber der bei horizontaler Ablenkung am seitlichen Bildschirm 15 auftretende Spot 11 in Form einer liegenden Ellipse mit vorher großem Achsenverhältnis (Linie 20) zu einer Ellipse mit kleinem Achsenverhältnis geformt. Dieser, eine bessere Auflösung bedingende, der Kreisform angenäherte Spot 11 ist in Fig. 6c als ausgezogene Linie 21 eingezeichnet. Durch diese Spotformung wird über den ganzen Bildschirm gemittelt eine bessere Auflösung erzielt, obwohl die Auflösung in Bildschirmmitte geringfügig verschlechtert wird.

Erfindungsgemäß ist die Öffnung 5 des ersten Gitters G1 ebenfalls rechteckig ausgebildet. Die Längsseite l verläuft in in-line-Richtung und das Verhältnis Länge der Längsseite l zur Länge der Breitseite b beträgt vorzugsweise etwa 1 : 0,8 bis 0,96. Anstelle eines Rechtecks kann auch eine ähnliche längliche Öffnung mit einem entsprechenden Achsenverhältnis verwendet werden. Beispielsweise kann eine ovale Öffnung oder gemäß Fig. 7 eine Öffnung 5 mit geraden, zueinander parallelen Längsseiten 23 und einem beidseitigen Rand 24 als Abschluß in Form eines Halbkreises vorteilhaft angewendet werden. Außerdem wird das Seitenverhältnis Längsseite L zu Breitseite B der rechteckigen Öffnung 6 des zweiten Gitters G2 größer oder gleich 2 gewählt. Das Verhältnis der Breite B der Öffnung 6 des zweiten Gitters G2 zur Breite b der Öffnung 5 des ersten Gitters G1 sollte etwa 0,95 : 1 bis 1,4 : 1 betragen. Diese Ausbildung der Öffnungen 5, 6, 7 und 8.1 der Gitter G1, G2 und G3 ist in Fig. 5 schematisch dargestellt und in Fig. 3 ist diese Ausführungsform in einer Draufsicht gemäß dem Schnitt A-A der Fig. 1 gezeigt. Die Fig. 4 zeigt die Draufsicht auf das Gitter G1 gemäß dem Schnitt B-B der Fig. 1 mit den rechteckigen Öffnungen 5. Zweckmäßig ist der Öffnungsquerschnitt der runden Öffnung 7 des zweiten Gitters G2 etwa 0,85 bis 1,15 mal so groß wie der Öffnungsquerschnitt der länglichen oder rechteckigen Öffnung 5 des ersten Gitters G1.

Durch diese erfindungsgemäße Ausbildung der Öffnung 5 wird eine weitere Verbesserung der Auflösung dadurch erreicht, daß die elliptische Spotform in der Bildschirmmitte 10 mehr der Kreisform angenähert wird, ohne daß schädliche Verzerrungen der Spots 11 am seitlichen Bildschirmrand 15 auftreten. Diese Verbesserung ist in den Fig. 6a und 6b durch die ausgezogenen Linien 22 veranschaulicht. Die aus Fig. 6b ersichtliche Verkürzung der Ellipsenhauptachse bei der ausgezogen gezeichneten Ellipse 22 gegenüber der strichliert gezeichneten Ellipse 21 beträgt bis zu 25% der Ellipsenhauptachse der strichliert gezeichneten Ellipse.

Die Höhe der Öffnung 5, also die Dicke des ersten Gitters G1 im Bereich der Öffnung 5, beträgt etwa 0,07 bis 0,15 mm, insbesondere 0,08 bis 0,12 mm.

Die an die Öffnung 6 unmittelbar anschließende Öffnung 7 des zweiten Gitters G2 auf der dem ersten Gitter G1 abgewandten Seite ist kreisförmig ausgebildet und kann zweckmäßigerweise zum dritten Gitter G3 hin konisch erweitert sein. Der Durchmesser dieser Öffnung 7 entspricht etwa dem 0,8 bis 1,0-fachen Wert der Breite B der Öffnung 6. Die Höhe der rechteckigen Öffnung 6 des zweiten Gitters G2 beträgt etwa 0,2 bis 0,4 mm, insbesondere 0,25 bis 0,3 mm, und die Höhe der angrenzenden Öffnung 7 beträgt etwa 0,4 bis 0,8 mm, insbesondere etwa 0,5 bis 0,6 mm. Zweckmäßigerweise ist das Verhältnis der Höhe der rechteckigen Öffnung 6 zur Höhe der runden Öffnung 7 etwa 0,5 : 1.

Im darauf folgenden dritten Gitter G3 sind die den Öffnungen 7 unmittelbar benachbarten Öffnungen 8.1 kreisrund, wie auch weitere Öffnungen 8.2, 8.3 und 8.4 des dritten Gitters G3 und die Öffnung 9 des vierten Gitters G4.

Die längliche oder rechteckige Öffnung 5 im ersten Gitter G1 bildet zusammen mit der rechteckigen benachbarten Öffnung 6 des zweiten Gitters G2 eine asymmetrische strahlformende Linse und die kreisrunden Öffnungen 7 und 8.1 des zweiten und dritten Gitters G2 und G3 bilden eine symmetrische strahlformende Linse. Die entscheidende Strahlformung erfolgt also im Bereich der Gitter G1/G2.

Bei einem Ausführungsbeispiel betrugen die Abmessungen der Öffnung 5 im ersten Gitter G1 0,55 x 0,65 mm bei einer Höhe von 0,08 mm, die Abmessungen der rechteckigen Öffnung 6 auf der dem ersten Gitter G1 zugewandten Seite des zweiten Gitters G2 betrugen 0,7 x 2,2 mm und der Durchmesser der runden Öffnung 7 auf der dem ersten Gitter G1 abgewandten Seite des zweiten Gitters G2 betrug 0,65 mm. Bei einem Elektronenstrahl-Erzeugungssystem mit diesen Abmessungen erzeugte der Elektronenstrahl einen Spot in Bildschirmmitte, der in vertikaler Richtung im Vergleich mit einem konventionell erzeugten Spot um mehr als 25% verkleinert war.

## Patentansprüche

1. In-line-Farbbildröhre mit selbstkonvergierendem Ablenksystem und einem drei nebeneinander angeordnete Strahlsysteme aufweisenden Elektronenstrahl-Erzeugungssystem, das je Strahlsystem eine Kathode, ein erstes, zweites und drittes Gitter sowie mindestens ein weiteres Gitter, wobei eines als Anode ausgebildet ist, aufweist, wobei jedes Gitter je Strahlensystem eine Öffnung besitzt, wobei:
- die Öffnung (5) je Elektronenstrahl im ersten Gitter (G1) länglich, insbesondere rechteckig ausgebildet ist, und die längere Seite (1) dieser Öffnung (5) in in-line-Richtung verläuft;
- das Verhältnis Länge zu Breite der Öffnung (5) des ersten Gitters (G1) 1 zu 0,8 bis 1 zu 0,96 beträgt;
- die Öffnung (6) je Elektronenstrahl des zweiten Gitters (G2) auf der dem ersten Gitter (G1) zugewandten Seite rechtwinklig ausgebildet ist, und die längere Seite (L) dieser Öffnung (6) in in-line-Richtung verläuft;
- das Seitenverhältnis der rechtwinkligen Öffnung (6) des zweiten Gitters (G2) größer oder gleich 2 ist;
- die Breite (B) der Öffnung (6) des zweiten Gitters (G2) etwa 1,0 bis 1.4 mal der Breite (b) der Öffnung (5) des ersten Gitters (G1) entspricht;
- die Öffnung (7) je Elektrodenstrahl des zweiten Gitters (G2) auf der dem ersten Gitter (G1) abgewandten Seite kreisrund ausgebildet ist;
- die Öffnungen (8.1, 8.2, 8.3, 8.4) je Elektrodenstrahl im dritten Gitter (G3) und die Öffnung (9) je Elektrodenstrahl im vierten Gitter (G4) und eventuell folgender weiterer Gitter kreisrund ausgebildet sind.

2. Farbbildröhre nach Anspruch 1, dadurch gekennzeichnet, daß der Durchmesser der runden Öffnung (7) des zweiten Gitters (G2) etwa 0,8 bis 1 mal der Breite (B) der rechteckigen Öffnung (6) des zweiten Gitters (G2) entspricht.

3. Farbbildröhre nach Anspruch 1 oder 2, dadurch gekennzeichnet, daß die runde Öffnung (7) des zweiten Gitters (G2) in Richtung zum dritten Gitter (G3) hin konisch erweitert ist.

4. Farbbildröhre nach einem der Ansprüche 1 bis 3, dadurch gekennzeichnet, daß die Höhe der Öffnung (5) des ersten Gitters (G1) etwa 0,07 bis 0,15 mm beträgt.

5. Farbbildröhre nach einem der Ansprüche 1 bis 4, dadurch gekennzeichnet, daß die Höhe der rechteckigen Öffnung (6) des zweiten Gitters (G2) etwa 0,2 bis 0,4 mm beträgt.

6. Farbbildröhre nach einem der Ansprüche 1 bis 5, dadurch gekennzeichnet, daß die Höhe der runden Öffnung (7) des zweiten Gitters (G2) etwa 0,4 bis 0,8 mm beträgt.

7. Farbbildröhre nach Anspruch 5 und 6, dadurch gekennzeichnet, daß die Höhe der rechteckigen Öffnung (6) des zweiten Gitters (G2) zur Höhe der runden Öffnung (7) des zweiten Gitters (G2) etwa 0,5 : 1 beträgt.

8. Farbbildröhre nach einem der Ansprüche 1 bis 7, dadurch gekennzeichnet, daß der Öffnungsquerschnitt der runden Öffnung (7) des zweiten Gitters (G2) etwa 0,85 bis 1,15 mal dem Öffnungsquerschnitt der rechteckigen Öffnung (5) des ersten Gitters (G1) entspricht.

9. Farbbildröhre nach einem der Ansprüche 1 bis 8, dadurch gekennzeichnet, daß die Öffnung (5) des ersten Gitters (G1) dadurch etwa rechteckig ausgebildet ist, daß die beiden Längsseiten (23) als zueinander parallel liegende Gerade ausgebildet sind, die endseitig durch je einen halbkreisförmigen Rand (24) abgeschlossen sind.

## Claims

1. In-line color picture tube with self-converging deflection system and an electron beam generating system, having three beam systems arranged next to one another, that has for each beam system one cathode, a first, second, and third grid, and at least one further grid, one being configured as the anode, such that each grid possesses one opening per beam system, such that:
- the opening (5) for each electron beam in the first grid (G1) is elongated, in particular rectangular, in configuration, and the longer side (1) of this opening (5) extends in the in-line direction;
- the length/width ratio of the opening (5) of the first grid (61) is 1 : 0.8 to 1 : 0.96;
- the opening (6) for each electron beam of the second grid (G2) on the side facing the first grid (G1) is rectangular in configuration, and the longer side (L) of this opening (6) extends in the in-line direction;
- the side ratio of the rectangular opening (6) of the second grid (G2) is greater than or equal to 2;
- the width (B) of the opening (6) of the second grid (G2) corresponds approximately to 1.0 to 1.4 times the width (b) of the opening (5) of the first grid (G1);
- the opening (7) for each electrode beam of the second grid (G2) on the side facing away from the first grid (G1) is round in configuration;
- the openings (8.1, 8.2, 8.3, 8.4) for each electrode beam in the third grid (G3) and the opening (9) for each electrode beam in the fourth grid (G4) and optionally in subsequent further grids are round in configuration.

2. Color picture tube according to Claim 1, characterized in that the diameter of the round opening (7) of the second grid (G2) corresponds to approximately 0.8 to 1 times the width (B) of the rectangular opening (6) of the second grid (G2).

3. Color picture tube according to Claim 1 or 2, characterized in that the round opening (7) of the second grid (G2) expands conically in the direction of the third grid (G3).

4. Color picture tube according to any one of Claims 1 to 3, characterized in that the height of the opening (5) of the first grid (G1) is approximately 0.07 to 0.15 mm.

5. Color picture tube according to any one of Claims 1 to 4, characterized in that the height of the rectangular opening (6) of the second grid (G2) is approximately 0.2 to 0.4 mm.

6. Color picture tube according to any one of Claims 1 to 5, characterized in that the height of the round opening (7) of the second grid (G2) is approximately 0.4 to 0.8 mm.

7. Color picture tube according to Claims 5 and 6, characterized in that the [ratio of the] height of the rectangular opening (6) of the second grid (G2) to the height of the round opening (7) of the second grid (G2) is approximately 0.5 : 1.

8. Color picture tube according to any one of Claims 1 to 7, characterized in that the opening cross section of the round opening (7) of the second grid (G2) corresponds to approximately 0.85 to 1.15 times the opening cross section of the rectangular opening (5) of the first grid (G1).

9. Color picture tube according to any one of Claims 1 to 8, characterized in that the opening (5) of the first grid (G1) is made approximately rectangular in configuration by the fact that the two long sides (23) are configured as straight lines lying parallel to one another, which are closed off at each end by a semicircular edge (24).

## Revendications

1. Tube image en couleurs in-line avec système de déflexion autoconvergent et un système de génération de faisceaux électroniques présentant trois systèmes de rayonnement disposés l'un à côté de l'autre, chaque système présentant une cathode, une première, une deuxième et une troisième grille ainsi qu'au moins une autre grille, l'une des grilles formant anode et chaque grille présentant une ouverture par système de rayonnement, et dont:
- l'ouverture (5) pour chaque faisceau électronique dans la première grille (G1) a une forme oblongue, essentiellement rectangulaire, et le côté plus long (1) de cette ouverture (5) s'étend en direction in-line;
- le rapport de la longueur à la largeur de l'ouverture (5) de la première grille (G1) est de 1 sur 0,8 à 1 sur 0,96;
- l'ouverture (6) pour chaque faisceau électronique dans la deuxième grille (G2) est rectangulaire du côté dirigé vers la première grille (G1) et le côté plus long (L) de cette ouverture (6) s'étend en direction in-line;
- le rapport de la hauteur à la largeur de l'ouverture (6) dans la deuxième grille (G2) est supérieur ou égal à 2;
- la largeur (B) de l'ouverture (6) de la deuxième grille (G2) correspond à environ 1,0 à 1,4 fois la largeur (b) de l'ouverture (5) de la première grille (G1);
- l'ouverture (7) pour chaque faisceau électronique de la deuxième grille (G2) est de forme orbiculaire du côté opposé à la première grille (G1);
- les ouvertures (8.1, 8.2, 8.3, 8.4) pour chaque faisceau électronique dans la troisième grille (G3) et l'ouverture (9) pour chaque faisceau électronique dans la quatrième grille (G4) et éventuellement d'autres grilles suivantes sont de forme orbiculaire.

2. Tube image en couleurs selon la revendication 1, caractérisé en ce que le diamètre de l'ouverture ronde (7) de la deuxième grille (G2) correspond à environ 0,8 à 1 fois la largeur (B) de l'ouverture rectangulaire (6) de la deuxième grille (G2).

3. Tube image en couleurs selon la revendication 1 ou 2, caractérisé en ce que l'ouverture ronde (7) de la deuxième grille (G2) est élargie coniquement en direction de la troisième grille (G3).

4. Tube image en couleurs selon l'une des revendications 1 à 3, caractérisé en ce que la hauteur de l'ouverture (5) de la première grille (G1) est d'environ 0,07 à 0,15 mm.

5. Tube image en couleurs selon l'une des revendications 1 à 4, caractérisé en ce que la hauteur de l'ouverture (6) de la deuxième grille (G2) est d'environ 0,2 à 0,4 mm.

6. Tube image en couleurs selon l'une des revendications 1 à 5, caractérisé en ce que la hauteur de l'ouverture ronde (7) de la deuxième grille (G2) est d'environ 0,4 à 0,8 mm.

7. Tube image en couleurs selon la revendication 5 et 6, caractérisé en ce que l'ouverture rectangulaire (6) de la deuxième grille (G2) se situe à environ 0,5 : 1 par rapport à la hauteur de l'ouverture ronde (7) de la deuxième grille (G2).

8. Tube image en couleurs selon l'une des revendications 1 à 7, caractérisé en ce que la section d'ouverture de l'ouverture ronde (7) de la deuxième grille (G2) correspond à environ 0,85 à 1,15 fois la section d'ouverture de l'ouverture rectangulaire (5) de la première grille (G1).

9. Tube image en couleurs selon l'une des revendications 1 à 8, caractérisé en ce que l'ouverture (5) de la première grille (G1) a une forme à peu près rectangulaire par le fait que les deux côtés longs (23) sont formés comme droites parallèles entre elles, terminées à l'extrémité par respectivement un bord demi-circulaire (24).
